# EUROPÄISCHE PATENTSCHRIFT

(11) **EP 2 347 205 B1**
(45) Veröffentlichungstag und Bekanntmachung des Hinweises auf die Patenterteilung: **20.07.2016**
(21) Anmeldenummer: 09748255.8
(22) Anmeldetag: 03.11.2009
(51) Int. Cl.: F25J 3/02

(54) **VERFAHREN ZUM ABTRENNEN VON STICKSTOFF**
METHOD FOR REMOVING NITROGEN
PROCÉDÉ DE SÉPARATION D'AZOTE

(30) Priorität: 06.11.2008 DE 102008056191
(43) Veröffentlichungstag der Anmeldung: 27.07.2011
(73) Patentinhaber: Linde AG, 80331 München (DE)
(72) Erfinder: BAUER, Heinz, 82067 Ebenhausen (DE); SAPPER, Rainer, 82335 Berg (DE); GWINNER, Martin, 82398 Polling (DE); SCHOPFER, Georg, 80796 München (DE)
(74) Vertreter: Zahn, Christoph
(86) Internationale Anmeldenummer: PCT/EP2009/007878
(87) Internationale Veröffentlichungsnummer: WO 2010/051970

(56) Entgegenhaltungen:
- EP-A1- 0 725 256
- DE-A1- 10 215 125
- US-A- 3 874 184
- US-A- 5 901 578
- US-A1- 2004 231 359

## Beschreibung

Die Erfindung betrifft ein Verfahren zum Abtrennen einer Stickstoff-reichen Fraktion aus einer im Wesentlichen Stickstoff und Kohlenwasserstoffe enthaltenden Einsatzfraktion, wobei die Einsatzfraktion rektifikatorisch in eine Stickstoff-reiche und eine Methan-reiche Fraktion aufgetrennt wird und wobei die Methan-reiche Fraktion zum Zwecke der Kälteerzeugung bei einem möglichst hohen Druck gegen die abzukühlende Einsatzfraktion verdampft und überhitzt wird.

Ein gattungsgemäßes Verfahren zum Abtrennen einer Stickstoff-reichen Fraktion aus einer im Wesentlichen Stickstoff und Kohlenwasserstoffe enthaltenden Einsatzfraktion sei nachfolgend anhand des in der Figur 1 dargestellten Prozesses erläutert.

Über Leitung 1 wird die im Wesentlichen Stickstoff und Kohlenwasserstoffe enthaltende Einsatzfraktion, die ggf. einer Vorbehandlung, wie Schwefelentfernung, Kohlendioxid-Entfernung, Trocknung, etc., unterworfen wurde, einem Wärmetauscher E1 zugeführt und in diesem gegen Verfahrensströme, auf die im Folgenden noch näher eingegangen werden wird, abgekühlt und partiell kondensiert. Über Leitung 1' wird die partiell kondensierte Einsatzfraktion einer Vortrennkolonne T1 zugeführt.

Diese Vortrennkolonne T1 bildet zusammen mit der Niederdruckkolonne T2 eine Doppelkolonne T1/T2. Die thermische Kopplung der Trennkolonnen T1 und T2 erfolgt über den Kondensator/Aufkocher E3.

Aus dem Sumpf der Vortrennkolonne T1 wird über Leitung 2 eine Kohlenwasserstoffreiche Flüssigfraktion abgezogen, im Wärmetauscher E2 gegen Verfahrensströme, auf die im Folgenden noch näher eingegangen werden wird, unterkühlt und anschließend über Leitung 2' und Entspannungsventil a der Niederdruckkolonne T2 im oberen Bereich zugeführt.

Über Leitung 3 wird aus dem oberen Bereich der Vortrennkolonne T1 eine flüssige Stickstoff-reiche Fraktion abgezogen. Ein Teilstrom dieser Fraktion wird über Leitung 3' als Rücklauf auf die Vortrennkolonne T1 gegeben. Die über Leitung 3 abgezogene Stickstoff-reiche Fraktion wird im Wärmetauscher E2 unterkühlt und über die Leitung 3" und Entspannungsventil b der Niederdruckkolonne T2 oberhalb des Einspeisepunktes der vorbeschriebenen Methan-reichen Fraktion zugeführt.

Über Leitung 4 wird am Kopf der Niederdruckkolonne T2 eine Stickstoff-reiche Gasfraktion abgezogen. Deren Methan-Gehalt beträgt typischerweise weniger als 1 Vol-%. In den Wärmetauschern E2 und E1 wird die Stickstoff-reiche Fraktion anschließend angewärmt und ggf. überhitzt, bevor sie über Leitung 4" abgezogen und in die Atmosphäre entlassen oder ggf. einer anderen Verwendung zugeführt wird.

Über Leitung 5 wird aus dem Sumpf der Niederdruckkolonne T2 eine Methan-reiche Flüssigfraktion, die neben Methan die in der Einsatzfraktion enthaltenen höheren Kohlenwasserstoffe beinhaltet, abgezogen. Deren Stickstoff-Gehalt beträgt typischerweise weniger als 5 Vol-%. Die Methan-reiche Fraktion wird mittels der Pumpe P auf einen möglichst hohen Druck - dieser liegt üblicherweise zwischen 5 und 15 bar - gepumpt. Im Wärmetauscher E2 wird die Methan-reiche Flüssigfraktion angewärmt und ggf. teilverdampft. Über Leitung 5' wird sie anschließend dem Wärmetauscher E1 zugeführt und in diesem gegen die abzukühlende Einsatzfraktion vollständig verdampft und überhitzt, bevor sie über Leitung 5" aus dem Prozess abgezogen wird.

Gattungsgemäße Verfahren zum Abtrennen einer Stickstoff-reichen Fraktion aus einer im Wesentlichen Stickstoff und Kohlenwasserstoffe enthaltenden Einsatzfraktion werden in sog. NRUs (Nitrogen Rejection Unit) realisiert. Eine Stickstoff-Abtrennung aus Stickstoff/Kohlenwasserstoff-Gemischen wird immer dann durchgeführt, wenn ein erhöhter Stickstoff-Gehalt die bestimmungsgemäße Verwendung des Stickstoff/Kohlenwasserstoff-Gemisches verhindert. So überschreitet bspw. ein Stickstoff-Gehalt von mehr als 5 Mol-% typische Spezifikationen von Erdgaspipelines, in denen das Stickstoff/Kohlenwasserstoff-Gemisch transportiert wird. Auch Gasturbinen können nur bis zu einem bestimmten Stickstoff-Gehalt im Brenngas betrieben werden.

Derartige NRUs werden in der Regel ähnlich einem Luftzerleger mit einer Doppelkolonne, wie bspw. anhand der Figur 1 beschrieben, als zentraler Prozesseinheit gebaut.

Gattungsgemäße Verfahren kommen üblicherweise ohne Verwendung von Fremdkälte oder kälteleistender Turbinen aus. Daher ist eine aufwändige Wärmeintegration nötig. Hervorzuheben ist hier der Kondensator/Aufkocher E3, der T1 thermisch mit T2 koppelt. Das über Leitung 5 aus der Niederdruckkolonne T2 abgezogene Sumpfprodukt wird des Weiteren bei einem möglichst hohen Druck - üblicherweise 5 bis 15 bar, der mittels der Pumpe P erzeugt wird - nach Anwärmung im Wärmetauscher E2 im Wärmetauscher E1 verdampft und überhitzt. Ein möglichst hoher Abgabedruck der verdampften und überhitzten Methan-reiche Fraktion (Leitung 5") an der Anlagengrenze ist ein Qualitätsmerkmal des Verfahrenskonzeptes.

Die Verdampfung der vorgenannten, aus der Niederdruckkolonne T2 abgezogenen Methan-reichen Flüssigfraktion gestaltet sich dann schwierig, wenn sich die Prozessbedingungen nennenswert ändern. Normalerweise findet die Verdampfung und anschließende Überhitzung der Methan-reichen Fraktion in einem durchgehenden Wärmetauscher E1 statt. Die genaue Lokalisierung des Taupunktes dieser Fraktion ist für die erfolgreiche Wärmeintegration notwendig.

Ändert sich nun die Menge der zu verdampfenden Methan-reichen Fraktion - entweder durch Verschiebung der Zusammensetzung der Einsatzfraktion (typischer Langzeiteffekt) oder bspw. aufgrund von Schwankungen der Fördermenge der Pumpe P (typischer Kurzzeiteffekt) -, wird der Wärmehaushalt im Wärmetauscher E1 gestört. Der Ort, an dem der Taupunkt der Methan-reichen Fraktion im Wärmetauscher E1 erreicht wird, verschiebt sich dadurch. Erfolgen die vorbeschriebenen Änderungen zu schnell, so kann zum einen die Reinheit der Stickstoff-reichen und/oder Methan-reichen (Produkt)Fraktion(en) in den Leitungen 4" und 5" nicht mehr gehalten werden und zum anderen wird der Wärmetauscher E1 aufgrund von schnellen Temperaturänderungen unzulässig hohen mechanischen Spannungen, die zu einer Beschädigung des Wärmetauschers E1 führen können, ausgesetzt.

Aufgabe der vorliegenden Erfindung ist es, ein gattungsgemäßes Verfahren zum Abtrennen einer Stickstoff-reichen Fraktion aus einer im Wesentlichen Stickstoff und Kohlenwasserstoffe enthaltenden Einsatzfraktion anzugeben, das die vorbeschriebenen Nachteile vermeidet.

Zur Lösung dieser Aufgabe wird ein gattungsgemäßes Verfahren zum Abtrennen einer Stickstoff-reichen Fraktion aus einer im Wesentlichen Stickstoff und Kohlenwasserstoffe enthaltenden Einsatzfraktion vorgeschlagen, das dadurch gekennzeichnet ist, dass die noch flüssige oder partiell verdampfte Methan-reiche Fraktion einem Umlaufbehälter zugeführt, lediglich der in dem Umlaufbehälter anfallende Flüssiganteil der Methan-reichen Fraktion zumindest partiell verdampft, erneut dem Umlaufbehälter zugeführt und das vollständig verdampfte Kopfprodukt des Umlaufbehälters überhitzt wird.

Durch diese Art der Verdampfung wird das Temperaturprofil des Wärmetauschers E1 geometrisch fixiert. Die Verdampfung der Methan-reichen Fraktion vollzieht sich kontrolliert im unteren Teil des Wärmetauschers E1, während im oberen Teil des Wärmetauschers E1 die Überhitzung des nun reinen Gasstromes sichergestellt ist.

Weitere vorteilhafte Ausgestaltungen des erfindungsgemäßen Verfahrens zum Abtrennen einer Stickstoff-reichen Fraktion aus einer im Wesentlichen Stickstoff und Kohlenwasserstoffe enthaltenden Einsatzfraktion, die Gegenstände der abhängigen Patentansprüche darstellen, sind dadurch gekennzeichnet, dass
- die Verdampfung des im Umlaufbehälter anfallenden Flüssiganteils der Methan-reichen Fraktion im Natur-Umlauf erfolgt,
- sofern die rektifikatorische Auftrennung der Einsatzfraktion in einer Doppelkolonne, bestehend aus einer Vortrennkolonne und einer Niederdruckkolonne, erfolgt, im oberen Bereich der Vortrennkolonne, vorzugsweise unterhalb des obersten Bodens der Vortrennkolonne, eine Helium-reiche Fraktion abgezogen und in die Niederdruckkolonne, vorzugsweise in den Kopfbereich der Niederdruckkolonne, entspannt wird,
- zumindest zeitweilig ein Teilstrom der Stickstoff-reichen Fraktion zumindest auf den Druck der Vortrennkolonne und/oder der Niederdruckkolonne verdichtet und der Vortrennkolonne und/oder der Niederdruckkolonne als Rücklaufstrom zugeführt wird,
- ein Teilstrom der aus dem Kopfbereich der Vortrennkolonne abgezogenen, der Niederdruckkolonne zuzuführenden, Stickstoff-reichen Fraktion unter Druck verdampf wird,
- der Methan-Gehalt der rektifikatorisch gewonnenen Stickstoff-reichen Fraktion weniger als 1 Vol-% beträgt und
- der Stickstoff-Gehalt der rektifikatorisch gewonnenen Methan-reichen Fraktion weniger als 5 Vol-% beträgt.

Das erfindungsgemäße Verfahren zum Abtrennen einer Stickstoff-reichen Fraktion aus einer im Wesentlichen Stickstoff und Kohlenwasserstoffe enthaltenden Einsatzfraktion sowie weitere vorteilhafte Ausgestaltungen desselben, die Gegenstände der anhängigen Patentansprüche darstellen, seien im Folgenden anhand der in den Figuren 2 bis 4 dargestellten Ausführungsbeispiele näher erläutert.

Bei der Beschreibung bzw. Erläuterung der in den Figuren 2 bis 4 dargestellten Ausführungsbeispiele wird auf diejenigen Verfahrensabschnitte, die bereits anhand der Figur 1 erläutert werden, nicht nochmals im Detail eingegangen.

Im Unterschied zu der in der Figur 1 dargestellten Verfahrensweise wird bei der in der **Figur 2** dargestellten Verfahrensweise nunmehr die noch flüssige oder nicht vollständig verdampfte Methan-reiche Fraktion, die über Leitung 5' aus dem Wärmetauscher E2 abgezogen wird, nicht unmittelbar dem Wärmetauscher E1 zugeführt, sondern einem Umlaufbehälter D. Erfindungsgemäß wird lediglich der in dem Umlaufbehälter D anfallende Flüssiganteil der Methan-reichen Fraktion, der über Leitung 6 dem Wärmetauscher E1 zugeführt wird, im Wärmetauscher E1 partiell verdampft und anschließend über Leitung 6' erneut dem Umlaufbehälter D zugeführt. Das über Leitung 7 am Kopf des Umlaufbehälters D abgezogene, vollständig verdampfte Methan-reiche Kopfprodukt wird anschließend im Wärmetauscher E1 überhitzt, bevor es über Leitung 7' aus dem Prozess abgezogen wird.

Die Prozessführung der Methan-reichen Fraktion innerhalb des Wärmetauschers E1 wird erfindungsgemäß dadurch örtlich definiert, dass der Weg in einen Verdampfungsabschnitt und einen Überhitzungsabschnitt aufgeteilt wird. Die Verdampfung der Methan-reichen Fraktion erfolgt nunmehr ausschließlich in dem Abschnitt des Wärmetauschers E1, der über Leitung 6 mit dem Sumpf des Umlaufbehälters D verbunden ist.

Die beschriebene Prozessführung ermöglicht eine sichere und stabile Verdampfung der Methan-reichen (Produkt)Fraktion auch unter veränderlichen Betriebsbedingungen, wie bspw. Änderung der Rohgasmenge, der Rohgaszusammensetzung, des Rohgasdrucks sowie im Falle von Reglerschwankungen. Diese Umstände ergeben sich bspw. sehr ausgeprägt in der Ölförderung mit Druckhaltung durch Stickstoff (EOR = Enhanced Oil Recovery), bei der das Erdölbegleitgas im Laufe von Jahren immer reicher an Stickstoff wird.

Es hat sich gezeigt, dass die vorbeschriebene erfindungsgemäße Verfahrensweise lediglich ein geringes Maß an Mehrenergieverbrauch erfordert. Dies ist darauf zurückzuführen, dass die Methan-reichen (Produkt)Fraktion nicht mehr in einem Durchgang verdampft, sondern nach einer Teilverdampfung im Wärmetauscher E1 erneut dem Umlaufbehälter D zugeführt wird. Auf diese Weise reduziert sich der Gehalt leicht flüchtiger Komponenten, insbesondere des Stickstoffes, im siedenden Gemisch. Bei gegebenem Druck verschiebt sich damit der Siedebereich der Methan-reichen (Produkt)Fraktion hin zu höheren Temperaturen. Da gewisse Mindesttemperaturdifferenzen im Wärmetauscher E1 nicht unterschritten werden können, müssen entweder die Teilkondensation der Einsatzfraktion bei höherem Druck und/oder die Verdampfung der Methan-reichen (Produkt)Fraktion bei niedrigerem Druck erfolgen. Beides führt zu einer gewissen Erhöhung des Energieverbrauches.

Die erhöhte betriebliche Flexibilität und die verbesserte mechanische Robustheit überwiegen die erhöhten Betriebskosten jedoch; dies gilt insbesondere bei absehbar großen Schwankungen in der Betriebsweise.

Die in der Figur 3 dargestellte Ausführungsform des erfindungsgemäßen Verfahrens unterscheidet sich von der in der Figur 2 dargestellten Ausführungsform dadurch, dass im oberen Bereich der Vortrennkolonne T1, vorzugsweise unterhalb des Kondensators E3 der Vortrennkolonne T1, eine Helium-reiche Fraktion 8 abgezogen und mittels des Ventils c in die Niederdruckkolonne T2, vorzugsweise in den Kopfbereich der Niederdruckkolonne T2, entspannt wird. Diese Ausgestaltung des erfindungsgemäßen Verfahrens hat bei Helium-enthaltenden Einsatzfraktionen den Vorteil, dass das Inertgas Helium ausgeschleust werden kann und die Auswirkungen betrieblicher Schwankungen oder Änderungen des Helium-Anteils in der Einsatzfraktion durch die Rückwäsche in der Niederdruckkolonne T2 gedämpft werden und nicht unmittelbar zu Verunreinigungen der Stickstoff-reichen (Produkt)Fraktion mit einem erhöhten Methan-Gehalt führen.

Des Weiteren zeigt die Figur 3 eine Ausführungsform des erfindungsgemäßen Verfahrens, die dadurch gekennzeichnet ist, dass zumindest zeitweilig ein Teilstrom der Stickstoff-reichen Fraktion, der über Leitung 9 einem ein- oder mehrstufigen Verdichter C zugeführt wird, zumindest auf den Druck der Vortrennkolonne T1 und/oder der Niederdruckkolonne T2 verdichtet wird. Der verdichtete Teilstrom der Stickstoff-reichen Fraktion wird über die Leitungen 9' und 9" durch die Wärmetauscher E1 und E2 geführt und in diesen abgekühlt und ggf. partiell oder vollständig kondensiert.

Über Leitung 10 und Entspannungsventil e und/oder Leitungen 11/12 und Entspannungsventil d kann der verdichtete Teilstrom der Stickstoff-reichen Fraktion der Vortrennkolonne T1 und/oder der Niederdruckkolonne T2 als Rücklaufstrom oder über Leitung 13 direkt der über Leitung 4 am Kopf der Niederdruckkolonne T2 abgezogenen Stickstoff-reichen Fraktion zugeführt werden. Mittels dieser Verfahrensweise kann der Betriebsbereich der Doppelkolonne T1/T2 in Bezug auf den Stickstoff-Gehalt in der Einsatzfraktion wesentlich in Richtung eines niedrigen Stickstoff-Gehalts erweitert werden. Über Leitung 13 kann der verdichtete Teilstrom der Stickstoff-reichen Fraktion somit teilweise oder vollständig zur Kälteversorgung im Wärmetauscher E2 verwendet werden, ohne dass die Rektifikation in den Kolonnen T1 und/oder T2 direkt beeinflusst wird.

Die in der **Figur 4** dargestellte Ausführungsform des erfindungsgemäßen Verfahrens ist dadurch gekennzeichnet, dass über Leitung 14 ein Teilstrom der über Leitung 3 aus dem Kopfbereich der Vortrennkolonne T1 abgezogenen, der Niederdruckkolonne T2 zuzuführenden, Stickstoff-reichen Flüssigfraktion dem Wärmetauscher E2 zugeführt und in diesem angewärmt sowie ggf. teilverdampft wird. Über Leitung 14' wird dieser Teilstrom anschließend dem Wärmetauscher E1 zugeführt und in diesem vorzugsweise vollständig verdampft, bevor dieser Teilstrom über Leitung 14" aus dem Prozess als weitere Stickstoff-reiche (Produkt)Fraktion abgezogen wird.

Diese Ausgestaltung des erfindungsgemäßen Verfahrens ist insbesondere dann von Vorteil, wenn über Leitung 14" eine Teilmenge der abgetrennten Stickstoff-reichen (Produkt)Fraktion unter erhöhtem Druck benötigt wird, bspw. zur Inertgas-Versorgung der Anlage bzw. des Prozesses.

## Patentansprüche

1. Verfahren zum Abtrennen einer Stickstoff-reichen Fraktion aus einer im Wesentlichen Stickstoff und Kohlenwasserstoffe enthaltenden Einsatzfraktion, wobei die Einsatzfraktion rektifikatorisch in eine Stickstoff-reiche und eine Methan-reiche Fraktion aufgetrennt wird und wobei die Methan-reiche Fraktion zum Zwecke der Kälteerzeugung bei einem möglichst hohen Druck gegen die abzukühlende Einsatzfraktion verdampft und überhitzt wird, **dadurch gekennzeichnet, dass** die noch flüssige oder partiell verdampfte Methan-reiche Fraktion (5') einem Umlaufbehälter (D) zugeführt, lediglich der gesamte, in dem Umlaufbehälter (D) anfallende Flüssiganteil der Methan-reichen Fraktion (6) zumindest partiell verdampft (E1), erneut dem Umlaufbehälter (D) zugeführt und das vollständig verdampfte Kopfprodukt (7) des Umlaufbehälters (D) überhitzt wird (E1).

2. Verfahren nach Anspruch 1, **dadurch gekennzeichnet, dass** die Verdampfung des im Umlaufbehälter (D) anfallenden Flüssiganteils der Methan-reichen Fraktion (6) im Natur-Umlauf erfolgt.

3. Verfahren nach Anspruch 1 oder 2, wobei die rektifikatorische Auftrennung der Einsatzfraktion in einer Doppelkolonne, bestehend aus einer Vortrennkolonne und einer Niederdruckkolonne, erfolgt, **dadurch gekennzeichnet, dass** im oberen Bereich der Vortrennkolonne (T1), vorzugsweise unterhalb des obersten Bodens der Vortrennkolonne (T1), eine Helium-reiche Fraktion (8) abgezogen und in die Niederdruckkolonne (T2), vorzugsweise in den Kopfbereich der Niederdruckkolonne (T2), entspannt wird (c).

4. Verfahren nach einem der vorhergehenden Ansprüche 1 bis 3, wobei die rektifikatorische Auftrennung der Einsatzfraktion in einer Doppelkolonne, bestehend aus einer Vortrennkolonne und einer Niederdruckkolonne, erfolgt, **dadurch gekennzeichnet, dass** zumindest zeitweilig ein Teilstrom der Stickstoffreichen Fraktion (9) zumindest auf den Druck der Vortrennkolonne (T1) und/oder der Niederdruckkolonne (T2) verdichtet (C) und der Vortrennkolonne (T1) und/oder der Niederdruckkolonne (T2) als Rücklaufstrom (10, 11, 12) zugeführt wird.

5. Verfahren nach einem der vorhergehenden Ansprüche 1 bis 4, wobei die rektifikatorische Auftrennung der Einsatzfraktion in einer Doppelkolonne, bestehend aus einer Vortrennkolonne und einer Niederdruckkolonne, erfolgt, **dadurch gekennzeichnet, dass** ein Teilstrom (14, 14') der aus dem Kopfbereich der Vortrennkolonne (T1) abgezogenen, der Niederdruckkolonne (T2) zuzuführenden, Stickstoff-reichen Fraktion (3) unter Druck verdampf wird (E1).

6. Verfahren nach einem der vorhergehenden Ansprüche 1 bis 5, **dadurch gekennzeichnet, dass** der Methan-Gehalt der rektifikatorisch (T1/T2) gewonnenen Stickstoff-reichen Fraktion (4 - 4") weniger als 1 Vol-% beträgt.

7. Verfahren nach einem der vorhergehenden Ansprüche 1 bis 6, **dadurch gekennzeichnet, dass** der Stickstoff-Gehalt der rektifikatorisch (T1/T2) gewonnenen Methan-reichen Fraktion (5) weniger als 5 Vol-% beträgt.

## Claims

1. Process for separating off a nitrogen-rich fraction from a feed fraction containing essentially nitrogen and hydrocarbons, wherein the feed fraction is separated by rectification into a nitrogen-rich fraction and a methane-rich fraction and wherein the methane-rich fraction for the purpose of cold generation is vaporized and superheated at a pressure as high as possible against the feed fraction which is to be cooled, **characterized in that** the still liquid or partially vaporized methane-rich fraction (5') is fed to a circulation vessel (D), only the entire liquid fraction of the methane-rich fraction (6) occurring in the circulation vessel (D) is at least partially vaporized (E1), fed again to the circulation vessel (D) and the completely vaporized top product (7) of the circulation vessel (D) is superheated (E1).

2. Process according to Claim 1, **characterized in that** the vaporization of the liquid fraction of the methane-rich fraction (6) which occurs in the circulation vessel (D) proceeds in natural circulation.

3. Process according to Claim 1 or 2, wherein the separation by rectification of the feed fraction proceeds in a double column consisting of a preseparation column and a low-pressure column, **characterized in that**, in the upper region of the preseparation column (T1), preferably below the top tray of the preseparation column (T1), a helium-rich fraction (8) is taken off and expanded (c) into the low-pressure column (T2), preferably into the top region of the low-pressure column (T2).

4. Process according to any one of preceding Claims 1 to 3, wherein the separation by rectification of the feed fraction proceeds in a double column consisting of a preseparation column and a low-pressure column, **characterized in that** at least at times a substream of the nitrogen-rich fraction (9) is compressed (C) at least to the pressure of the preseparation column (T1) and/or the low-pressure column (T2) and is fed as reflux stream (10, 11, 12) to the preseparation column (T1) and/or the low-pressure column (T2).

5. Process according to any one of preceding Claims 1 to 4, wherein the separation by rectification of the feed fraction proceeds in a double column consisting of a preseparation column and a low-pressure column, **characterized in that** a substream (14, 14') of the nitrogen-rich fraction (3) which is taken off from the top region of the preseparation column (T1) and is to be fed to the low-pressure column (T2) is vaporized under pressure (E1).

6. Process according to any one of preceding Claims 1 to 5, **characterized in that** the methane content of the nitrogen-rich fraction (4-4") obtained by rectification (T1/T2) is less than 1% by volume.

7. Process according to any one of preceding Claims 1 to 6, **characterized in that** the nitrogen content of the methane-rich fraction (5) obtained by rectification (T1/T2) is less than 5% by volume.

## Revendications

1. Procédé de séparation d'une fraction riche en azote d'une fraction de départ contenant principalement de l'azote et des hydrocarbures, la fraction de départ étant séparée par rectification en une fraction riche en azote et une fraction riche en méthane, et la fraction riche en méthane étant évaporé et surchauffée pour la génération de froid à une pression aussi élevée que possible par rapport à la fraction de départ à refroidir, **caractérisé en ce que** la fraction riche en méthane encore liquide ou partiellement évaporée (5') est introduite dans un contenant à circulation (D), uniquement la totalité de la fraction liquide formée dans le contenant à circulation (D) de la fraction riche en méthane (6) est au moins partiellement évaporée (E1), réintroduite dans le contenant à circulation (D), et le produit de tête entièrement évaporé (7) du contenant à circulation (D) est surchauffé (E1).

2. Procédé selon la revendication 1, **caractérisé en ce que** l'évaporation de la fraction liquide formée dans le contenant à circulation (D) de la fraction riche en méthane (6) a lieu par circulation naturelle.

3. Procédé selon la revendication 1 ou 2, dans lequel la séparation par rectification de la fraction de départ a lieu dans une colonne double, constituée par une colonne de pré-séparation et une colonne à pression faible, **caractérisé en ce qu'**une fraction riche en hélium (8) est soutirée dans la zone supérieure de la colonne de pré-séparation (T1), de préférence en dessous du fond supérieur de la colonne de pré-séparation (T1), et détendue (c) dans la colonne à pression faible (T2), de préférence dans la zone de tête de la colonne à pression faible (T2).

4. Procédé selon l'une quelconque des revendications 1 à 3 précédentes, dans lequel la séparation par rectification de la fraction de départ a lieu dans une colonne double, constituée par une colonne de pré-séparation et une colonne à pression faible, **caractérisé en ce qu'**un courant partiel de la fraction riche en azote (9) est comprimée (C) au moins temporairement au moins à la pression de la colonne de pré-séparation (T1) et/ou de la colonne à pression faible (T2), et introduit dans la colonne de pré-séparation (T1) et/ou la colonne à pression faible (T2) en tant que courant de reflux (10, 11, 12).

5. Procédé selon l'une quelconque des revendications 1 à 4, dans lequel la séparation par rectification de la fraction de départ a lieu dans une colonne double, constituée par une colonne de pré-séparation et une colonne à pression faible, **caractérisé en ce qu'**un courant partiel (14, 14') de la fraction riche en azote (3) soutirée de la zone de tête de la colonne de pré-séparation (T1), à introduire dans la colonne à pression faible (T2), est évaporé sous pression (E1).

6. Procédé selon l'une quelconque des revendications 1 à 5 précédentes, **caractérisé en ce que** la teneur en méthane de la fraction riche en azote (4-4") obtenue par rectification (T1/T2) est de moins de 1 % en volume.

7. Procédé selon l'une quelconque des revendications 1 à 6 précédentes, **caractérisé en ce que** la teneur en azote de la fraction riche en méthane (5) obtenue par rectification (T1/T2) est de moins de 5 % en volume.
